# FASCICULE DE BREVET EUROPEEN

(11) **EP 1 918 214 B1**
(45) Date de publication et mention de la délivrance du brevet: **05.12.2012**
(21) Numéro de dépôt: 07356151.6
(22) Date de dépôt: 23.10.2007
(51) Int. Cl.: B65D 1/09, A61J 1/06

(54) **Ampoule comportant un corps creux et une tête avec possibilité de rupture entre le corps et la tête**
Ampulle bestehend aus einem Hohlkörper und einem Kopf mit Bruchmöglichkeit zwischen Körper und Kopf
Phial comprising a hollow body and a head with the possibility of breakage between the body and the head

(30) Priorité: 03.11.2006 FR 0609620
(43) Date de publication de la demande: 07.05.2008
(73) Titulaire: Seriplast, 01100 Oyonnax (FR)
(72) Inventeur: Tartaglione, Amaud, 13210 Saint Remy de Provence (FR)
(74) Mandataire: Maureau, Philippe

(56) Documents cités:
- EP-A2- 0 344 476
- WO-A-01/94213
- DE-A1- 19 648 820
- FR-A- 2 257 500
- GB-A- 1 051 033
- US-A- 4 990 016

## Description

La présente invention concerne une ampoule comportant un corps creux et une tête de diamètre inférieur à celui du corps avec possibilité de rupture entre le corps et la tête.

La tête et le corps des ampoules connues sont constitués en une seule pièce réalisée en verre, la tête étant ouverte du côté opposé au corps afin de permettre le remplissage de l'ampoule, par exemple par un produit pharmaceutique à administrer à un patient. Après remplissage de l'ampoule, la tête est chauffée et déformée afin d'obturer l'ampoule.

Afin de rompre ce type d'ampoule, il suffit d'exercer une contrainte suffisante au niveau de la zone de liaison entre la tête et le corps afin de séparer la tête du corps de l'ampoule. Ensuite, le produit pharmaceutique à administrer peut être aisément extrait du corps de l'ampoule.

Toutefois, ce type d'ampoule comporte de nombreux inconvénients.

En effet, la réalisation de ce type d'ampoule en verre nécessite des étapes d'obturation complexes.

En outre, lorsqu'un patient sectionne l'ampoule en agissant sur la tête de cette dernière, il peut se couper un niveau des bords libérés de la tête et du corps.

De plus, des particules de verre peuvent également être mélangées avec le produit pharmaceutique contenu dans l'ampoule et donc administrées au patient.

Ces ampoules en verre sont également fragiles et peuvent donc facilement se casser au contact d'une surface rigide.

Il existe également des ampoules en matière synthétique. Le document US 4990016 décrit une ampoule telle que définie dans le préambule de la revendication 1.

Le problème technique à la base de l'invention consiste donc à fournir une ampoule de structure simple, dont l'utilisation ne présente pas de risque de coupure pour l'utilisateur, ne nécessitant pas d'étapes complexes d'obturation, tout en étant résistante aux chocs.

A cet effet, la présente invention concerne une ampoule telle que revendiquée dans la revendication 1. La zone de liaison entre le corps et la tête présente un rétreint au niveau duquel l'épaisseur de matière est réduite, et la tête comporte dans sa zone d'extrémité adjacente au rétreint une surépaisseur agencée pour orienter la rupture entre le corps et la tête vers le rétreint.

La réduction de matière au niveau du rétreint ainsi que la présence de la surépaisseur facilitent la rupture de l'ampoule et donc l'extraction du produit contenu dans cette dernière.

De plus, l'obturation de l'ampoule, après son remplissage, est aisée et rapide puisqu'elle est réalisée par obturation de l'ouverture du corps à l'aide d'un bouchon.

En outre, la réalisation de l'ampoule en matière synthétique permet d'éviter d'éventuelles coupures lors de sa rupture au niveau du rétreint, ou une éventuelle cassure de l'ampoule lors d'un contact contre une surface rigide.

Avantageusement, le rétreint est délimité par deux surfaces tronconiques orientées en sens inverse l'une de l'autre et ménagées dans les zones d'extrémité adjacentes respectivement du corps et de la tête.

De préférence, sur la totalité du corps et de la tête, l'épaisseur moyenne de matière est de l'ordre de 0,5 mm tandis que l'épaisseur de matière est de l'ordre de 0,1 mm au niveau du rétreint. Ces dimensions du corps et de la tête assurent une rigidité suffisante de l'ampoule tandis que ces dimensions du rétreint assurent une rupture aisée de l'ampoule au niveau de la zone de liaison entre la tête et le corps.

Selon une autre caractéristique de l'invention, la surface tronconique ménagée dans la zone d'extrémité de la tête adjacente au rétreint comporte la surépaisseur.

Selon encore une autre caractéristique de l'invention, le corps présente à proximité de son extrémité opposée à la tête et sur sa face intérieure un jonc annulaire destiné à coopérer avec une rainure complémentaire ménagée sur la face extérieure du bouchon.

De ce fait, l'obturation de l'ampoule est obtenue simplement en emboîtant le bouchon dans l'ouverture du corps.

De toute façon, l'invention sera bien comprise à l'aide de la description qui suit, en référence au dessin schématique annexé représentant, à titre d'exemple non limitatif, une forme de réalisation préférée de l'ampoule selon l'invention.
Figure 1 en est une vue en coupe.
Figure 2 en est une vue de face.
Figure 3 en est une vue partielle agrandie.

Les figures 1 à 3 représentent une ampoule 2 comportant un corps cylindrique creux 3 et une tête 4 de diamètre inférieur à celui du corps avec possibilité de rupture entre le corps et la tête.

Le corps 3 et la tête 4 sont constitués par une seule pièce de matière synthétique obtenue par injection.

Le corps 3 est ouvert du côté opposé à la tête, un bouchon 5 étant prévu pour obturer cette ouverture après remplissage de l'ampoule 2. Le corps 3 présente à proximité de son extrémité ouverte et sur sa face intérieure un jonc annulaire 6 destiné à coopérer avec une rainure complémentaire 7 ménagée sur la face extérieure du bouchon afin de permettre un emboîtement du bouchon dans le corps.

La zone de liaison entre le corps 3 et la tête 4 présente un rétreint 8 au niveau duquel l'épaisseur de matière est réduite afin de favoriser la rupture de l'ampoule 2.

Le rétreint 8 est délimité par deux surfaces tronconiques 9, 10 orientées en sens inverse l'une de l'autre et ménagées dans les zones d'extrémité adjacentes respectivement du corps 3 et de la tête 4.

Comme montré plus particulièrement sur la figure 1, la surface tronconique 10 ménagée dans la zone d'extrémité de la tête 4 adjacente au rétreint 8 comporte une surépaisseur 11 agencée pour orienter la rupture entre le corps 3 et la tête 4 vers le rétreint 8.

Sur la totalité du corps 3 et de la tête 4, l'épaisseur moyenne de matière est de l'ordre de 0,5 mm tandis que l'épaisseur de matière est de l'ordre de 0,1 mm au niveau du rétreint.

Comme il va de soi, l'invention ne se limite pas à la seule forme d'exécution de cette ampoule, décrite ci-dessus à titre d'exemple, elle en embrasse au contraire toutes les variantes de réalisation. C'est ainsi notamment que la forme du corps et de la tête pourrait être différente.

## Revendications

1. Ampoule comportant un corps creux (3) et une tête (4) de diamètre inférieur à celui du corps avec possibilité de rupture entre le corps et la tête, le corps et la tête étant constitués par une seule pièce de matière synthétique obtenue par injection, le corps étant ouvert du côté opposé à la tête, un bouchon (5) étant prévu pour obturer cette ouverture après remplissage de l'ampoule, la zone de liaison entre le corps et la tête présentant un rétreint (8) au niveau duquel l'épaisseur de matière est réduite, **caracterisé en ce que** la tête (4) comporte dans sa zone d'extrémité adjacente au rétreint (8) une surépaisseur (11) agencée pour orienter la rupture entre le corps (3) et la tête (4) vers le rétreint.

2. Ampoule selon la revendication 1, **caractérisée en ce que** le rétreint (8) est délimité par deux surfaces tronconiques (9, 10) orientées en sens inverse l'une de l'autre et ménagées dans les zones d'extrémité adjacentes respectivement du corps et de la tête.

3. Ampoule selon l'une des revendications 1 et 2, **caractérisée en ce que**, sur la totalité du corps et de la tête, l'épaisseur moyenne de matière est de l'ordre de 0,5 mm tandis que l'épaisseur de matière est de l'ordre de 0,1 mm au niveau du rétreint.

4. Ampoule selon l'une des revendications 2 et 3, **caractérisée en ce que** la surface tronconique (10) ménagée dans la zone d'extrémité de la tête (4) adjacente au rétreint (8) comporte la surépaisseur (11).

5. Ampoule selon l'une des revendications 1 à 4, **caractérisée en ce que** le corps (3) présente à proximité de son extrémité opposée à la tête et sur sa face intérieure un jonc annulaire (6) destiné à coopérer avec une rainure complémentaire (7) ménagée sur la face extérieure du bouchon.

## Claims

1. A vial comprising a hollow body (3) and a head (4) with a diameter smaller than that of the body with the possibility of breakage between the body and the head, the body and the head being made in a single piece of synthetic material obtained by injection, the body being open on the side opposite the head, a stopper (5) being provided to cover said opening after the vial is filled, the connecting area between the body and the head having a throat (8) at which the thickness of the material is smaller, **characterized in that** the head (4) comprises, in its end area adjacent to the throat (8), an overthickness (11) arranged to orient the breakage between the body (3) and the head (4) toward the throat.

2. The vial according to claim 1, **characterized in that** the throat (8) is delimited by two tapered surfaces (9, 10) oriented opposite one another and formed in the end areas respectively adjacent to the body and the head.

3. The vial according to one of claims 1 and 2, **characterized in that**, over the entire body and head, the average material thickness is approximately 0.5 mm, while the material thickness is approximately 0.1 mm at the throat.

4. The vial according to one of claims 2 and 3, **characterized in that** the tapered surface (10) formed in the end area of the head (4) adjacent to the throat (8) comprises the overthickness (11).

5. The vial according to one of claims 1 to 4, **characterized in that** the body (3) has, near its end opposite the head and on its inner surface, an annular shank (6) designed to cooperate with a complementary groove (7) formed on the outer surface of the stopper.

## Patentansprüche

1. Ampulle, umfassend einen hohlen Körper (3) und einen Kopf (4) mit einem Durchmesser, der kleiner als derjenige des Körpers ist, mit der Möglichkeit des Bruchs zwischen dem Körper und dem Kopf, wobei der Körper und der Kopf aus einem einzigen Stück aus synthetischem Material hergestellt sind, erhalten durch Spritzguss, wobei der Körper auf der Seite gegenüber dem Kopf offen ist, wobei ein Stöpsel (5) bereitgestellt ist, der dazu ausgelegt ist, diese Öffnung nach der Füllung der Ampulle zu verschließen, wobei der Verbindungsbereich zwischen dem Körper und dem Kopf eine Vertiefung (8) aufweist, auf deren Ebene die Dicke des Materials reduziert ist, **dadurch gekennzeichnet, dass** der Kopf (4) in seinem Endbereich nahe der Vertiefung (8) eine Überdicke (11) aufweist, die angeordnet ist, um den Bruch zwischen dem Körper (3) und dem Kopf (4) auf die Vertiefung hin auszurichten.

2. Ampulle nach Anspruch 1, **dadurch gekennzeichnet, dass** die Vertiefung (8) durch zwei kegelstumpfartige Flächen (9, 10) begrenzt ist, die gegeneinander ausgerichtet sind und in den Endbereichen nahe dem Körper bzw. dem Kopf angeordnet sind.

3. Ampulle nach einem der Ansprüche 1 und 2, **dadurch gekennzeichnet, dass** auf der Gesamtheit des Körpers und des Kopfes die mittlere Materialdicke im Bereich von 0,5 mm liegt, während die Materialdicke auf der Ebene der Vertiefung im Bereich von 0,1 mm liegt.

4. Ampulle nach einem der Ansprüche 2 und 3, **dadurch gekennzeichnet, dass** die kegelstumpfartige Fläche (10), angebracht im Endbereich des Kopfes (4) nahe der Vertiefung (8), eine Überdicke (11) umfasst.

5. Ampulle nach einem der Ansprüche 1 bis 4, **dadurch gekennzeichnet, dass** der Körper (3) in der Nähe seines Endes, das dem Kopf gegenüber liegt und auf seiner Innenseite ein Ringrohr (6) umfasst, das dazu ausgelegt ist, mit einer zusätzlichen Nut (7) zusammenzuarbeiten, die auf der Außenseite des Stöpsels angeordnet ist.
